# EUROPÄISCHE PATENTSCHRIFT

(11) **EP 2 512 700 B1**
(45) Veröffentlichungstag und Bekanntmachung des Hinweises auf die Patenterteilung: **24.05.2017**
(21) Anmeldenummer: 10784742.8
(22) Anmeldetag: 17.11.2010
(51) Int. Cl.: B21C 47/00, B21B 1/34, B21B 37/54

(54) **VERFAHREN ZUM BETRIEB EINER WICKELTROMMEL EINES HASPELOFENS FÜR EIN REVERSIEREND ARBEITENDES WARMWALZWERK, STEUER- UND/ODER REGELEINRICHTUNG UND REVERSIEREND ARBEITENDES WARMWALZWERK**
METHOD FOR OPERATING A WINDING DRUM OF A COILER FURNACE FOR A REVERSE OPERATING HOT ROLLING MILL, CONTROL AND/OR REGULATION APPARATUS AND REVERSE OPERATING HOT ROLLING MILL
PROCÉDÉ PERMETTANT DE FAIRE FONCTIONNER UN CYLINDRE ENROULEUR D'UN FOUR BOBINEUR POUR UN LAMINOIR À CHAUD FONCTIONNANT DE MANIÈRE RÉVERSIBLE, DISPOSITIF DE COMMANDE ET/OU DE RÉGULATION ET LAMINOIR À CHAUD FONCTIONNANT DE MANIÈRE RÉVERSIBLE

(30) Priorität: 17.12.2009 EP 09179723
(43) Veröffentlichungstag der Anmeldung: 24.10.2012
(73) Patentinhaber: Primetals Technologies Germany GmbH, 91052 Erlangen (DE)
(72) Erfinder: KURZ, Matthias, 91052 Erlangen (DE); NITSCHKE, Heiko, 49356 Diepholz (DE); WANG, Lielie, 91054 Erlangen (DE)
(74) Vertreter: Metals@Linz
(86) Internationale Anmeldenummer: PCT/EP2010/067627
(87) Internationale Veröffentlichungsnummer: WO 2011/082875

(56) Entgegenhaltungen:
- WO-A1-99/24185
- JP-A- 1 170 517
- JP-A- 60 240 335
- US-A- 4 455 848

## Beschreibung

Die Erfindung betrifft ein Verfahren für eine verbesserte Fahrweise bei einem Anwickelvorgang für Metallband im Rahmen einer reversierenden Prozessierung von Metallband in einer Warmwalzstraße.

In einer reversierend arbeitenden Warmwalzstraße, einer sogenannten Steckel Mill, fädelt das Band zum Zwischenheizen in den Slot bzw. Spalt der Wickeltrommel des Haspelofens ein. In der Regel steht die Wickeltrommel des Wickelofens, auf welche das Band aufgewickelt werden soll, still. Nach Abschluss des Einfädelvorgangs wird die Wickeltrommel beschleunigt, um das Band aufwickeln zu können und Zug zwischen Haspel und Gerüst aufzubauen.

Heutzutage erfolgt dies derart, dass die Wickeltrommel mit einer maximalen Beschleunigung auf eine konstante Umfangsgeschwindigkeit gefahren wird. Diese ist gleich dem Produkt der Bandgeschwindigkeit mit einem Führungsfaktor, welcher größer 1 ist.

So wird das Band an irgendeinem Punkt bei der Umdrehung der Wickeltrommel ruckartig gespannt. Ist eine Zugspannung aufgebaut, so wird der Betrieb des Antriebs von einer Drehzahlregelung auf eine Momentenregelung umgestellt. Die Regelung erfolgt derart, dass ein vorgegebener Zugsollwert im Rahmen bestimmter Toleranzen eingehalten wird.

Nachteilig an dieser Lösung ist es, dass es durch den Ruck zu einem Herausziehen des Bandes aus dem Einfädelspalt kommen kann. Je nach Geometrie des Haspelofens, der Wickeltrommel und der Bandzuführung in den Haspelofen, kann dies zu Problemen führen, bis hin zum Abbruch des Wickelvorgangs, da der oben beschriebene Ruck bspw. zum Lösen des eingefädelten Bandes in der Wickeltrommel führen kann. Ferner führt jede Relativbewegung des gewickelten Bandes bzw. dessen Bandoberfläche zur Wickeltrommel oder zu einem anderen aufgewickelten Abschnitt desselben Bandes zu sichtbaren Oberflächenbeschädigungen, insbesondere Kratzern. Dies führt zu einer unerwünschten Reduktion des wirtschaftlichen Wertes des Bandes.

Aus der JP 1 170517 A ist ein Betriebsverfahren für eine reversierend arbeitende Warmwalzstraße bekannt, bei welcher ein gewalztes Stahlmaterial in den Schlitz einer Wickeltrommel eingeführt wird, wobei die Rotationsgeschwindigkeit der Wickeltrommel auf eine gegebene Startgeschwindigkeit erhöht wird, welche größer als die Walzgeschwindigkeit ist.

Aus der US 4 455 848 A ist ein weiteres Betriebsverfahren für eine reversierend arbeitende Warmwalzstraße bekannt, bei welcher die Wickeltrommel automatisch aktiviert wird, wenn das Band eine gegebene Strecke von einem vorgegebenen Punkt zurückgelegt hat und sich somit im Schlitz der Wickeltrommel befindet. Die Aktivierung der Wickeltrommel kann beispielsweise auch nach einer vorgegebenen Zeitdauer vorgenommen werden, welche der gegebenen Strecke entspricht.

Schließlich ist auch aus der JP 60 240335 A ein Betriebsverfahren für eine reversierend arbeitende Warmwalzstraße bekannt, bei welcher die Bandgeschwindigkeit und das Passieren des Bandes an einer bestimmten Stelle erfasst werden und die Wickeltrommel nach einer gegebenen Zeitdauer aktiviert wird. Aufgabe der vorliegenden Erfindung ist es, obige Nachteile zu verringern bzw. zu vermeiden. Aufgabe der Erfindung ist es daher, ein Verfahren und eine Vorrichtung bereitzustellen, mittels welcher ein möglichst störungsfreier Einfädelvorgang in den Haspelofen ermöglicht wird.

Der verfahrensmäßige Teil der Aufgabe wird gelöst durch ein Verfahren zum Betrieb einer Wickeltrommel eines Haspelofens für ein reversierend arbeitendes Warmwalzwerk, wobei eine sich auf der Wickeltrommel aufwickelnde Bandlänge in Abhängigkeit von einem Drehwinkel der Wickeltrommel ermittelt wird, wobei die sich auf der Wickeltrommel aufwickelnde Bandlänge in Abhängigkeit von der Zeit ermittelt wird, wobei ein erster, kleinerer Winkel bzw. ein erster Punkt des Wickeltrommelumfangs in Wickelrichtung und ein zweiter, größerer Winkel bzw. ein zweiter in Wickelrichtung hinter dem ersten Punkt angeordneter Punkt des Wickeltrommelumfangs vorgegeben werden, an welchen frühestens bzw. spätestens ein Bandzug zwischen Walzgerüst und Wickeltrommel aufgebaut werden soll, wobei die Wickeltrommel derart betrieben wird, dass zwischen dem kleineren Winkel bzw. dem ersten Punkt und dem größeren Winkel bzw. dem zweiten Punkt wenigstens ein Winkel bzw. ein Wickeltrommelumfangspunkt existiert, bei welchem die sich auf der Wickeltrommel aufwickelnde Bandlänge in Abhängigkeit von einem Drehwinkel gleich der sich auf der Wickeltrommel aufwickelnden Bandlänge in Abhängigkeit von der Zeit ist. Insbesondere kann der erste und der zweite Winkel bzw. erste uznd zweite Punkt derart vorgegeben werden, dass diese Winkel bzw. Punkte zusammenfallen. Das "bzw" in obiger Formulierung ist derart zu verstehen, dass entweder die Winkel und/oder die Umfangspunkte zur Durchführung des Verfahrens verwendet werden.

Hierdurch wird ein möglichst stoßfreier Aufwickelvorgang erreicht.

In einer vorteilhaften Ausführungsform der Erfindung wird für einen vorgegebenen Winkel eine zeitminimale Fahrkurve der Wickeltrommel im Rahmen einzuhaltender technischer und/oder technologischer Randbedingungen, insbesondere technischer Grenzen des Antriebs der Wickeltrommel, ermittelt. Dadurch wird nicht nur ein möglichst stoßfreies Anwickeln ermöglicht, sondern dies wird insbesondere mit möglichst geringem Zeitaufwand erreicht.

In einer weiteren vorteilhaften Ausgestaltung wird die zeitminimale Fahrkurve für den kleineren Winkel und den größeren Winkel ermittelt.

In Verbindung mit der vorherigen vorteilhaften Ausgestaltung ist es vorteilhaft, aus der zeitminimalen Fahrkurve für den kleineren Winkel und den größeren Winkel eine Zeit zu ermitteln, bei welcher der kleinere Winkel bzw. der größere Winkel erreicht wird. Indem die Zeit bis zum Erreichen des kleineren und größeren Winkels ermittelt wird, kann diese für weitere Berechnungen verwendet werden.

Vorteilhafterweise wird aus der ermittelten Zeit jeweils die Bandlänge in Abhängigkeit von der Zeit für den kleineren und den größeren Winkel ermittelt. Damit ist die Bandlänge bekannt, welche bei der vorgegebenen Zeit auf der Wickeltrommel aufgehaspelt ist.

In einer weiteren vorteilhaften Ausführungsform wird die Einstellung des Winkels bei der die sich auf der Wickeltrommel aufwickelnde Bandlänge in Abhängigkeit von einem Drehwinkel gleich der sich auf der Wickeltrommel aufwickelnden Bandlänge in Abhängigkeit von der Zeit ist, durch Einstellung der Bandgeschwindigkeit eingestellt. Die Bandgeschwindigkeit ist in diesem Fall ein freier Parameter, der die entsprechende Flexibilität zur Einstellung des Winkels bereitstellt, bei welcher die Bandlänge in Abhängigkeit vom Drehwinkel gleich der sich auf der Wickeltrommel aufwickelnden Bandlänge in Abhängigkeit von der Zeit ist.

In einer weiteren vorteilhaften Ausführungsform ist wird die Einstellung des Winkels bei der die sich auf der Wickeltrommel aufwickelnde Bandlänge in Abhängigkeit von einem Drehwinkel gleich der sich auf der Wickeltrommel aufwickelnden Bandlänge in Abhängigkeit von der Zeit ist, durch Änderung des Winkels innerhalb des kleineren und größeren Winkels eingestellt. Hierbei handelt es sich um eine alternative Vorgehensweise zur Nutzung der Bandgeschwindigkeit als freien Parameter. Diese erlaubt ein möglichst störungsfreies und zeitminimales Anwickeln, indem der Winkel zwischen dem kleineren und dem größeren Winkel, bei dem die sich auf der Wickeltrommel aufwickelnde Bandlänge in Abhängigkeit vom Drehwinkel gleich der sich auf der Wickeltrommel aufwickelnden Bandlänge in Abhängigkeit von der Zeit ist, variabel einstellbar ist.

Besonders vorteilhaft ist es ebenfalls, wenn ein Drehmoment für eine Antriebseinrichtung der Wickeltrommel ermittelt wird, welches ein Abknicken eines in den Wickelspalt eingeführten Bandendes bewirkt. Dadurch wird das Bandende in der Wickeltrommel gut fixiert. Dies wiederum verringert die Gefahr weiter, dass sich das Bandende beim Anwickeln von der Wickeltrommel bzw. aus dem Wickelspalt löst. Vielmehr wird das Bandende auf diese Weise zusätzlich fixiert.

Vorteile der Erfindung sind insbesondere, dass bei den Ausgestaltungen der vorliegenden Erfindung die Geometrie der Wickelvorrichtung, insbesondere Treiberrolle, Umlenkrolle, Wickeltrommel, insbesondere bei einer Ermittlung der Fahrkurve berücksichtigt wird. Die ermittelten Fahrkurven berücksichtigen Antriebsgrenzen, insbesondere auch unter Einbeziehung des für das Abbiegen des Bandkopfes benötigten Momentes. Insbesondere kann die von der Fahrkurve an den Antrieb vorgegebene Beschleunigung herabgesetzt werden, da der Antrieb einer gleichförmigen Beschleunigung aufgrund des für das Abbiegen des Bandes benötigten Momentes nicht folgen könnte. Vorteilhaft ist es ferner, gleichzeitig zum Abbiegen des Bandes eine Störgrößenaufschaltung vorzunehmen, die zur Kompensation eines Geschwindigkeitseinbruches, verursacht durch das Abbiegen des Materials, dient. Diese Störgrößenaufschaltung wird bevorzugt als Vorsteuerung ausgeführt.

Es kann im Bedarfsfall auch die zum Einfädeln erforderliche Bandgeschwindigkeit herabgesetzt werden.

Der Zugpunkt bzw. der Winkel, ab dem ein Zug gewünscht ist, ist frei wählbar. Eine geeignete Wahl jenseits eines Winkels phi = 180° verhindert das Herausziehen des Bandes aus dem Wickelspalt. Der Wickelspalt ist die Öffnung der Wickeltrommel, in welche der Bandkopf eingeführt wird, um das Band aufwickeln zu können.

Erfindungsgemäß kann in den zeitlichen Bereichen, in denen das Band frei hängt, mit überhöhter Geschwindigkeit gefahren werden kann. D.h. hier wird Bandlänge aufgeholt im Vergleich zum Stand der Technik, so dass zum Erreichen des Winkels, bei dem Zug aufgebaut wird, auf einen deutlich kleineren Wert für den Führungsfaktor zurückgegriffen werden kann als bei der alten Lösung. D.h. die Geschwindigkeitsüberhöhung der Drum bzw. Wickeltrommel gegenüber dem Band ist deutlich kleiner. Dadurch wird der Ruck beim Anwickeln spürbar verringert.

Ferner liefert die Erfindung den Vorteil, dass bei langsamen Bandgeschwindigkeiten oder großen Winkeln, bei welchen ein Zugaufbau auftritt, die auftretenden Beschleunigungen verglichen zum Stand der Technik verringert werden, was zu einer Erhöhung der Standzeit der Mechanik beiträgt.

Vorteilhaft ist ebenfalls, dass bereits in der Bremsphase die Momentengrenze des Antriebes entsprechend dem Zugsollwert verringert werden kann. Dadurch besteht eine geringere Gefahr des Bandrisses oder des Herausziehens des Bandes aus dem Slot bzw. Wickelspalt.

Mittels der Erfindung wird somit das Anwickeln für einen Anwickelvorgang einer Steckel Mill signifikant verbessert.

Vorrichtungsmäßig wird die Aufgabe gelöst durch eine Steuer-und/oder Regeleinrichtung für eine Wickeltrommel eines Haspelofens eines reversierend arbeitenden Warmwalzwerks, mit einem maschinenlesbaren Programmcode, welcher Steuerbefehle umfasst, welche die Steuer- und/oder Regeleinrichtung zur Durchführung des Verfahrens nach einem der Ansprüche 1 bis 8 veranlassen.

Ferner wird die Aufgabe vorrichtungsmäßig gelöst von einem Warmwalzwerk zum reversierenden Warmwalzen von Walzgut, mit wenigstens einem Haspelofen umfassend eine Wickeltrommel und eine Steuer- und/oder Regeleinrichtung nach Anspruch 9, wobei die Wickeltrommel und die Steuer- und/oder Regeleinrichtung wirkverbunden sind.

Weitere Vorteile der Erfindung ergeben sich anhand eines Ausführungsbeispiels, welches anhand schematischer Zeichnungen genauer erläutert wird. Es zeigen:
FIG 1 eine schematische Darstellung eines Warmwalzwerks zum reversierenden Walzen von Walzgut,
FIG 2 ein schematisches Ablaufdiagramm zur Darstellung eines beispielhaften Ablaufs einer Ausführungsform des Verfahrens.

FIG 1 zeigt ein schematisch dargestelltes Steckel-Walzwerk. Das Steckel-Walzwerk 1 umfasst wenigstens ein Walzgerüst 2 zum Warmwalzen von Walzgut, insbesondere Metallband B. Es kann ein Walzgerüst oder es können mehrere Walzgerüste vorgesehen werden.

Nahe des in Bearbeitungsrichtung - diese wechselt, da reversierend gewalzt wird - letzten Walzgerüsts ist jeweils ein sogenannter Steckel-Ofen 3 bzw. 4 angeordnet. Dieser Steckel-Ofen 3 bzw. 4 dient der Aufheizung und Lagerung des Warmwalzguts zwischen zwei Walzstichen.

Hierzu umfasst jeder Steckel-Ofen eine Wickeltrommel 5 bzw. 6, auf welcher das Warmband B nach dem Walzstich - vorbehaltlich eines letzten Walzstichs - aufgewickelt wird. Hierzu wird das Band B dem Steckel-Ofen 3 bzw. 4 zugeführt und in die Wickeltrommel eingespannt.

Die Wickeltrommel 5 bzw. 6 sowie das wenigstens eine Walzgerüst ist mit einer Steuer- und/oder Regeleinrichtung wirkverbunden. Insbesondere kann mit der Steuer- und/oder Regeleinrichtung die Umfangsgeschwindigkeit der Wickeltrommel, deren Drehmoment und weitere Betriebsparameter eingestellt werden. Ferner kann mittels der Steuer- und/oder Regeleinrichtung 7 das wenigstens eine Walzgerüst 2, insbesondere die Walzgeschwindigkeit gesteuert werden.

Die Steuer- und/oder Regeleinrichtung 7 ist dazu ausgebildet eine Ausführungsform des erfindungsgemäßen Verfahrens auszuführen. Hierzu ist auf der Steuer- und/oder Regeleinrichtung maschinenlesbarer Programmcode 9 hinterlegt, welcher Steuerbefehle umfasst, welche die Steuer- und/oder Regeleinrichtung 7 zur Durchführung des Verfahrens veranlassen. Die Hinterlegung des maschinenlesbaren Programmcodes 9 kann mittels eines Speichermediums 8 erfolgen. Darüber hinaus kann die Steuer-und/oder Regeleinrichtung ein speicherprogrammierbares Medium aufweisen, auf welcher der Programmcode zur Ausführung hinterlegt werden kann. Der Programmcode 9 kann der Steuer-und/oder Regeleinrichtung 7 auch über ein Netzwerk übermittelt werden.

FIG 2 zeigt ein Ablaufdiagramm, welches beispielhaft auf der Steuer- und/oder Regeleinrichtung ablaufen kann, um das Anwickeln von Warmband nach einem Walzstich zu steuern bzw. zu regeln. Das Ablaufdiagramm geht davon aus, dass das Warmband die Wickeltrommel noch nicht erreicht hat, jedoch in naher Zukunft ein Aufwickeln von Warmband beabsichtigt ist.

Um die für das Aufwickeln vorgesehene Wickeltrommel in gewünschter Weise betreiben zu können, wird in einem ersten Verfahrensschritt 101 mit einem ersten Rechenmodul die von der Drum bzw. Wickeltrommel gewickelte winkelabhängige Bandlänge l(phi) als Funktion ihres Drehwinkels phi ermittelt. Als Eingangsparameter werden hierbei berücksichtigt: z.B. der geometrische Aufbau der Wickelanlage inkl. Positionen der Umlenkrolle und der Treiberrolle, der Radius der Wickeltrommel, sowie ein Winkel, bis zu dem das Band weiter in den Slot bzw. Wickelspalt eingefüttert wird.

In einem zweiten Verfahrensschritt 102 wird mittels eines zweiten Rechenmoduls die zeitabhängige Bandlänge l(t) als Funktion der Zeit t ab Rotationsbeginn der Wickeltrommel ermittelt. Hierbei ist insbesondere die Bandgeschwindigkeit zu berücksichtigen.

In einem dritten Verfahrensschritt 103 wird mittels eines dritten Rechenmoduls das zum Abknicken des Bandes benötigte Drehmoment des Antriebes ermittelt. Dies kann ermittelt werden unter Einbeziehung der Parameter Fließspannung des Materials und Bandgeometrie, insbesondere Dicke, Breite, usw..

In einem vierten Verfahrensschritt 104 wird mittels eines vierten Rechenmoduls für einen vorgegebenen Winkel eine zeitoptimale bzw. zeitminimale Fahrkurve der Wickeltrommel errechnet. Dies erfolgt unter Einbeziehung insbesondere der maximal möglichen Beschleunigung und/oder maximalen Winkeltrommelgeschwindigkeit als Funktion des Winkels. Ferner ist die gewünschte Umfangsgeschwindigkeit, welche bei Erreichen des vorgegebenen Winkels erreicht sein soll, vorzugeben.

In einem fünften Verfahrenschritt 105 wird nun die optimale Fahrkurve ermittelt. Hierzu werden ein minimaler Winkel phi1 und ein maximaler Winkel phi2 für einen Zugpunkt vorgegeben. Der Zugpunkt ist ein Winkel, der dadurch gekennzeichnet ist, dass beim Abfahren der optimalen Fahrkurve an diesem Winkel die im ersten Rechensschritt ermittelte Bandlänge gleich der im Rechenschritt 2 ermittelten eingelaufenen Bandlänge ist. D.h. ab diesem Punkt sollte - bei weiterer Trommeldrehung mit einer Umfangsgeschwindigkeit, die höher ist, als die Bandgeschwindigkeit - Zug gegen das Walzgerüst aufgebaut werden.

Ebenso werden hier die maximal mögliche Beschleunigung, das maximale Drehmoment, und die maximale Umfangsgeschwindigkeit der Wickeltrommel berücksichtigt. Ferner wird ein Führungsfaktor mit Betrag größer 1 im Hinblick auf die Geschwindigkeit des einlaufenden Bandes berücksichtigt.

Im Verfahrensschritt 105 wird zunächst die minimale Zeit t1 zur Erreichung des minimalen Zugpunktes phi1 und die minimale Zeit t2 zur Erreichung des maximalen Zugpunktes phi2 ermittelt. Dazu werden im vierten Rechenmodul, vgl. Verfahrensschritt 104, die Antriebsgrenzen und der jeweilige vorgegebene kleinere bzw. größere Winkel bzw. Zugpunkt als vorgegebener Winkel eingesetzt. Die Geschwindigkeit am vorgegebenen Winkel ist die einlaufende Bandgeschwindigkeit mal dem Führungsfaktor. Damit ist die gesamte Fahrkurve bekannt und es kann daraus die benötigte minimale Zeit t1 bzw. t2 zum Abfahren der Fahrkurve ermittelt werden.

In einem Verfahrensschritt 106 werden für die minimalen Zeiten t1 und t2 jeweils die eingelaufene zeitabhängige Bandlänge l(t1) und l(t2) mit dem zweiten Rechenmodul ermittelt.

Nun kann man drei Fälle unterscheiden:
- l(phi1) > l(t1): In diesem Fall hätte die Trommel das Band bei Erreichung des minimalen Zugpunktes bereits abgerissen. Als Maßnahme wird hier vorgesehen, die Beschleunigung solange zu verringern, bis l(phi1)=l gilt.
- l(t2) > l(ph2) > l(t1): In diesem Fall ist das Band unter Ausnutzung maximaler Kennzahlen am minimalen Zugpunkt noch nicht straff, am maximalen Zugpunkt abgerissen. Als Maßnahme wird hier vorgesehen, dass der Winkel, bei dem Zug auftreten soll, d.h. der Zugpunkt, zwischen phi1 und phi2 so ermittelt wird, dass die Bedingung l(phi) = l(t) gilt.
- l(t2) > l(phi2): In diesem Fall muss die Einfädelgeschwindigkeit herabgesetzt werden, so lange bis l(phi2)=l(t) ist.

Für den Fall, dass phi1=ph2 vorgegeben wird, geht die Erniedrigung der Beschleunigung der Wickeltrommel direkt bzw. unmittelbar in die Erniedrigung der Bandgeschwindigkeit über.

Die Suche nach der Beschleunigung, dem Zugpunkt oder der Einfädelgeschwindigkeit ist eine eindimensionale Nullstellensuche. Hier sind dem Fachmann mehrere Verfahren zugänglich.

Die ermittelten Parameter werden dann über die Steuer-und/oder Regeleinrichtung auf die Wickeltrommel beaufschlagt, so dass diese auf Basis der Ausführungsform des erfindungsgemäßen Verfahrens betrieben werden kann.

Die Ermittlung der Fahrkurve wird vorzugsweise in einem Level 2-System einer Automatisierung implementiert. Das Level 2-System überträgt die Fahrkurve an den Level 1 der Automatisierung. Die Geschwindigkeit als Funktion des Winkels wird aktuell an eine Zahl von Stützstellen übertragen. Denkbar ist auch, den Winkel als Funktion der Zeit an variablen Stützstellen anzugeben, oder andere Darstellungen zu wählen. Im Level 1 wird nun bei hoher Taktzahl die Kurve aus den Stützstellen ermittelt und an den Antrieb der Sollwert für die Geschwindigkeit weitergegeben. Denkbar ist auch, die Fahrkurve direkt in eine Antriebslösung zu integrieren.

## Patentansprüche

1. Verfahren zum Betrieb einer Wickeltrommel (5, 6) eines Haspelofens (3, 4) für ein reversierend arbeitendes Warmwalzwerk (1), wobei erstens eine sich auf der Wickeltrommel (5, 6) aufwickelnde Bandlänge (1) in Abhängigkeit von einem Drehwinkel (phi) der Wickeltrommel (5, 6) ermittelt wird, wobei zweitens die eingelaufene und sich auf der Wickeltrommel (5, 6) aufwickelnde Bandlänge (1) in Abhängigkeit von der Zeit (t) ermittelt wird, wobei ein erster, kleinerer Winkel (phi 1) oder ein erster Punkt des Wickeltrommelumfangs in Wickelrichtung und ein zweiter, größerer Winkel (phi 2) oder ein zweiter in Wickelrichtung hinter dem ersten Punkt angeordneter Punkt des Wickeltrommelumfangs vorgegeben werden, an welchen frühestens bzw. spätestens ein Bandzug zwischen Walzgerüst (2) und Wickeltrommel (5, 6) aufgebaut werden soll, wobei die Wickeltrommel (4, 5) derart betrieben wird, dass zwischen dem kleineren Winkel (phi 1) bzw. dem ersten Punkt und dem größeren Winkel (phi 2) bzw. dem zweiten Punkt wenigstens ein Winkel bzw. ein Wickeltrommelumfangspunkt existiert, bei welchem die sich auf der Wickeltrommel (5, 6) aufwickelnde Bandlänge (1) in Abhängigkeit von einem Drehwinkel (phi) gleich der eingelaufenen und sich auf der Wickeltrommel aufwickelnden Bandlänge (1) in Abhängigkeit von der Zeit (t) ist.

2. Verfahren nach Anspruch 1,
wobei für einen vorgegebenen Winkel eine zeitminimale Fahrkurve der Wickeltrommel (5, 6) im Rahmen einzuhaltender technischer und/oder technologischer Randbedingungen, insbesondere technischer Grenzen des Antriebs der Wickeltrommel (5, 6), ermittelt wird.

3. Verfahren nach Anspruch 2,
wobei die zeitminimale Fahrkurve für den kleineren Winkel (phi 1) und den größeren Winkel (phi 2) ermittelt wird.

4. Verfahren nach Anspruch 3,
wobei aus der zeitminimalen Fahrkurve für den kleineren Winkel (phi 1) und den größeren Winkel (phi 2) eine Zeit (t1, t2) ermittelt wird, bei welcher der kleinere Winkel (phi 1) bzw. der größere Winkel (phi 2) erreicht wird.

5. Verfahren nach Anspruch 4,
wobei aus der ermittelten Zeit (t1, t2) für den kleineren (phi 1) und den größeren Winkel (phi 2) jeweils die Bandlänge (1) in Abhängigkeit von der Zeit (t) ermittelt wird.

6. Verfahren nach einem der Ansprüche 1 bis 5,
wobei die Einstellung des Winkels bei der die sich auf der Wickeltrommel (5, 6) aufwickelnde Bandlänge (1) in Abhängigkeit von einem Drehwinkel (phi) gleich der eingelaufenen und sich auf der Wickeltrommel aufwickelnden Bandlänge (1) in Abhängigkeit von der Zeit (t) ist, durch Einstellung der Bandgeschwindigkeit eingestellt wird.

7. Verfahren nach einem der Ansprüche 1 bis 6,
wobei die Einstellung des Winkels bei der die sich auf der Wickeltrommel (5, 6) aufwickelnde Bandlänge (1) in Abhängigkeit von einem Drehwinkel (phi) gleich der eingelaufenen und sich auf der Wickeltrommel (5, 6) aufwickelnden Bandlänge (1) in Abhängigkeit von der Zeit (t) ist, durch Änderung des Winkels innerhalb des kleineren und größeren Winkels (phi 1, phi 2) eingestellt wird.

8. Verfahren nach einem der Ansprüche 1 bis 7,
wobei ein Drehmoment für eine Antriebseinrichtung der Wickeltrommel (5, 6) ermittelt wird, welches ein Abknicken eines in den Wickelspalt eingeführten Bandendes bewirkt.

9. Steuer- und/oder Regeleinrichtung (7) für eine Wickeltrommel (5, 6) eines Haspelofens (3, 4) eines reversierend arbeitenden Warmwalzwerks (1), mit einem maschinenlesbaren Programmcode (9), welcher Steuerbefehle umfasst, welche die Steuer- und/oder Regeleinrichtung (7) zur Durchführung des Verfahrens nach einem der Ansprüche 1 bis 8 veranlassen.

10. Warmwalzwerk (1) zum reversierenden Walzen von Warmwalzgut (B), mit wenigstens einem Haspelofen (3, 4) umfassend eine Wickeltrommel (5, 6) und eine Steuer- und/oder Regeleinrichtung (7) nach Anspruch 9, wobei die Wickeltrommel (5, 6) und die Steuer- und/oder Regeleinrichtung (7) wirkverbunden sind.

11. Maschinenlesbarer Programmcode für eine Steuer- und/oder Regelungseinrichtung (7) für eine Wickeltrommel (5, 6) eines Haspelofens (3, 4) eines reversierend arbeitenden Warmwalzwerks (1), welcher Steuerbefehle umfasst, welche die Steuer- und/oder Regelungseinrichtung (7) zur Durchführung des Verfahrens nach einem der Ansprüche 1 bis 8 veranlassen.

12. Speichermedium mit maschinenlesbarem Programmcode nach Anspruch 11.

## Claims

1. Method for operating a winding drum (5, 6) of a coiler furnace (3, 4) for a reverse-operating hot rolling mill (1),
wherein a strip length (1) winding itself onto the winding drum (5, 6) is firstly determined as a function of an angle of rotation (phi) of the winding drum (5, 6), wherein the entered strip length (1) winding itself onto the winding drum (5, 6) is secondly determined as a function of the time (t), wherein a first smaller angle (phi 1) or a first point of the winding drum circumference in the winding direction and a second, larger angle (phi 2) or a second point of the winding drum circumference disposed behind the first point in the winding direction are specified at which, at the earliest or at the latest, a strip tension between roll stand (2) and winding drum (5, 6) is to be established, wherein the winding drum (4, 5) is operated so that between the smaller angle (phi 1) or the first point and the larger angle (phi 2) or the second point at least one angle or a winding drum circumferential point exists at which the strip length (1) winding itself onto the winding drum (5, 6), as a function of an angle of rotation (phi), is equal to the entered strip length (1) winding itself onto the winding drum as a function of the time (t).

2. Method according to claim 1,
wherein, for a predetermined angle, a minimum-time drive curve of the winding drum (5, 6) is determined within the framework of technical and/or technological boundary conditions to be adhered to, especially technical limits of the drive of the winding drum (5, 6).

3. Method according to claim 2,
wherein the minimum-time drive curve is determined for the smaller angle (phi 1) and the larger angle (phi 2).

4. Method according to claim 3,
wherein a time (t1, t2), at which the smaller angle (phi 1) or the larger angle (phi 2) is reached, is determined from the minimum-time drive curve for the smaller angle (phi 1) and the larger angle (phi 2).

5. Method according to claim 4,
wherein the strip length (1) is determined as a function of the time (t) in each case from the determined time (t1, t2) for the smaller (phi 1) and the larger angle (phi 2).

6. Method according to one of claims 1 to 5,
wherein the setting of the angle, at which the strip length (1) winding itself onto the winding drum (5, 6) as a function of an angle of rotation (phi) is equal to the entered strip length (1) winding itself onto the winding drum as a function of the time (t), is set by adjusting the strip speed.

7. Method according to one of claims 1 to 6,
wherein the setting of the angle, at which the strip length (1) winding itself onto the winding drum (5, 6) as a function of an angle of rotation (phi) is equal to the entered strip length (1) winding itself onto the winding drum (5, 6) as a function of the time (t), is set by changing the angle within the smaller and larger angle (phi 1, phi 2).

8. Method according to one of claims 1 to 7,
wherein a torque for a drive device of the winding drum (5, 6) is determined which causes an end of a strip introduced into the winding slot to bend.

9. Control and/or regulation device (7) for a winding drum (5, 6) of a coiler furnace (3, 4) of a reversing-operation hot rolling mill (1), with machine-readable program code (9), which includes control commands which cause the control and/or regulation device (7) to execute the method according to one of claims 1 to 8.

10. Hot strip rolling mill (1) for reversing rolling of hot rolling stock (B), with at least one coiler furnace (3, 4) comprising a winding drum (5, 6) and a control and/or regulation device (7) according to claim 9, wherein the winding drum (5, 6) and the control and/or regulation device (7) are actively connected.

11. Machine-readable program code for a control and/or regulation device (7) for a winding drum (5, 6) of a coiler furnace (3, 4) of a reversing-operation hot rolling mill (1), which comprises control commands which cause the control and/or regulation device (7) to carry out the method according to one of claims 1 to 8.

12. Storage medium with machine-readable program code according to claim 11.

## Revendications

1. Procédé permettant de faire fonctionner un cylindre enrouleur (5, 6) d'un four bobineur (3, 4) pour un laminoir à chaud (1) fonctionnant de manière réversible, une longueur de bande (1) s'enroulant sur le cylindre enrouleur (5, 6) étant d'abord déterminée en fonction d'un angle de rotation (phi) du cylindre enrouleur (5, 6), la longueur de bande (1) amenée et s'enroulant sur le cylindre enrouleur (5, 6) étant ensuite déterminée en fonction du temps (t), un premier angle plus petit (phi1) ou un premier point de la circonférence du cylindre enrouleur dans la direction d'enroulement et un second angle plus grand (phi2) ou un second point de la circonférence du cylindre enrouleur situé derrière le premier point dans la direction d'enroulement au niveau desquels une traction de bande entre la cage de laminoir (2) et le cylindre enrouleur (5, 6) doit être établie au plus tôt ou au plus tard étant prédéfinis, le cylindre enrouleur (4, 5) étant actionné de telle sorte qu'il existe, entre l'angle plus petit (phi1) ou le premier point et l'angle plus grand (phi2) ou le second point, au moins un angle ou un point de la circonférence du cylindre enrouleur pour lequel la longueur de bande (1) s'enroulant sur le cylindre enrouleur (5, 6) en fonction d'un angle de rotation (phi) est égale à la longueur de bande (1) amenée et s'enroulant sur le cylindre enrouleur en fonction du temps (t).

2. Procédé selon la revendication 1, une courbe de déplacement en temps minimal du cylindre enrouleur (5, 6) étant déterminée, pour un angle prédéfini, dans le cadre de conditions limites techniques et/ou technologiques à respecter, notamment de limites techniques de l'entraînement du cylindre enrouleur (5, 6).

3. Procédé selon la revendication 2, la courbe de déplacement en temps minimal pour l'angle plus petit (phi1) et l'angle plus grand (phi2) étant déterminée.

4. Procédé selon la revendication 3, un temps (t1, t2) permettant d'atteindre l'angle plus petit (phi1) ou l'angle plus grand (phi2) étant déterminé à partir de la courbe de déplacement en temps minimal pour l'angle plus petit (phi1) et l'angle plus grand (phi2).

5. Procédé selon la revendication 4, la longueur de bande (1) en fonction du temps (t) étant déterminée à chaque fois à partir du temps déterminé (t1, t2) pour l'angle plus petit (phi1) et l'angle plus grand (phi2).

6. Procédé selon l'une des revendications 1 à 5, le réglage de l'angle pour lequel la longueur de bande (1) s'enroulant sur le cylindre enrouleur (5, 6) en fonction d'un angle de rotation (phi) est égale à la longueur de bande (1) amenée et s'enroulant sur le cylindre enrouleur en fonction du temps (t) étant ajusté en réglant la vitesse de la bande.

7. Procédé selon l'une des revendications 1 à 6, le réglage de l'angle pour lequel la longueur de bande (1) s'enroulant sur le cylindre enrouleur (5, 6) en fonction d'un angle de rotation (phi) est égale à la longueur de bande (1) amenée et s'enroulant sur le cylindre enrouleur (5, 6) en fonction du temps (t) étant ajusté en modifiant l'angle à l'intérieur de l'angle plus petit et plus grand (phil, phi2).

8. Procédé selon l'une des revendications 1 à 7, un couple de rotation pour un dispositif d'entraînement du cylindre enrouleur (5, 6) provoquant une déviation d'une extrémité de bande introduite dans la fente d'enroulement étant déterminé.

9. Dispositif de commande et/ou de régulation (7) pour cylindre enrouleur (5, 6) d'un four bobineur (3, 4) d'un laminoir à chaud (1) fonctionnant de manière réversible, avec un code de programme (9) lisible sur machine qui comprend des instructions de commande qui font exécuter par le dispositif de commande et/ou de régulation (7) le procédé selon l'une des revendications 1 à 8.

10. Laminoir à chaud (1) pour le laminage réversible d'une matière à laminer à chaud (B), avec au moins un four bobineur (3, 4) comprenant un cylindre enrouleur (5, 6) et un dispositif de commande et/ou de régulation (7) selon la revendication 9, le cylindre enrouleur (5, 6) et le dispositif de commande et/ou de régulation (7) étant reliés de manière fonctionnelle.

11. Code de programme lisible sur machine pour dispositif de commande et/ou de régulation (7) pour un cylindre enrouleur (5, 6) d'un four bobineur (3, 4) d'un laminoir à chaud (1) fonctionnant de manière réversible, qui comprend des instructions de commande qui font exécuter par le dispositif de commande et/ou de régulation (7) le procédé selon l'une des revendications 1 à 8.

12. Support d'enregistrement avec code de programme lisible sur machine selon la revendication 11.
